# EUROPÄISCHE PATENTSCHRIFT

(11) **EP 1 423 601 B1**
(45) Veröffentlichungstag und Bekanntmachung des Hinweises auf die Patenterteilung: **21.03.2007**
(21) Anmeldenummer: 02774308.7
(22) Anmeldetag: 04.09.2002
(51) Int. Cl.: F02M 55/02

(54) **KRAFTSTOFFHOCHDRUCKSPEICHER FÜR EIN SPEICHEREINSPRITZSYSTEM**
HIGH PRESSURE FUEL ACCUMULATOR FOR AN ACCUMULATOR INJECTION SYSTEM
ACCUMULATEUR DE CARBURANT HAUTE PRESSION DESTINE A UN SYSTEME D'INJECTION A ACCUMULATEUR

(30) Priorität: 05.09.2001 DE 10143519
(43) Veröffentlichungstag der Anmeldung: 02.06.2004
(73) Patentinhaber: SIEMENS AKTIENGESELLSCHAFT, 80333 München (DE)
(72) Erfinder: WIRKOWSKI, Michael, 93055 Regensburg (DE); ZANDER, Eckbert, 06507 Bad Suderode (DE)
(86) Internationale Anmeldenummer: PCT/DE2002/003273
(87) Internationale Veröffentlichungsnummer: WO 2003/023220

(56) Entgegenhaltungen:
- WO-A-01/25616
- DE-A- 19 808 894
- DE-C- 19 945 786

## Beschreibung

Die vorliegende Erfindung betrifft einen Kraftstoffhochdruckspeicher für ein Speichereinspritzsystem von Brennkraftmaschinen, insbesondere für Common-Rail-Systeme.

Bei Speichereinspritzsystemen fördert eine Hochdruckpumpe den einzuspritzenden Kraftstoff aus einem Tank in einen zentralen Kraftstoffhochdruckspeicher (Rail). Von diesem Rail führen einzelne Kraftstoffleitungen zu den jeweiligen Injektoren der Zylinder der Brennkraftmaschine. Die Injektoren werden in Abhängigkeit von den Betriebsparametern der Brennkraftmaschine einzeln angesteuert, um Kraftstoff in den jeweiligen Brennraum einzuspritzen. In den Figuren 3 und 4 ist ein Kraftstoffhochdruckspeicher gemäß dem Stand der Technik dargestellt. Wie in den Figuren gezeigt, umfasst der Kraftstoffhochdruckspeicher einen Grundkörper 1, welcher eine Längsbohrung 3 aufweist, von welchem mehrere Anschlussbohrungen 2 für die Injektoren abgehen. Da die Speichereinspritzsysteme mit sehr hohen Drücken arbeiten, treten insbesondere an den in der Figur 3 mit Pfeilen gekennzeichneten Übergangsbereichen zwischen der Längsbohrung 3 und den Anschlussbohrungen 2 Festigkeitsprobleme auf, welche dort zu Rissen führen, welche sich schnell erweitern. Daher werden im Stand der Technik für die Grundkörper 1 sehr teure, hochfeste Materialien verwendet und aufwendige Nachbearbeitungsschritte an den rissgefährdeten Stellen, wie z.B. Entgraten oder Kugelstrahlen, durchgeführt. Somit sind die bekannten Kraftstoffhochdruckspeicher sehr arbeitsintensiv und teuer in ihrer Herstellung.

Aus der DE-199 45 786 C1 ist weiterhin ein Kraftstoffhochdruckspeicher bekannt, bei dem ein Innenraum aus zwei kreiszylindrischen Ausnehmungen gebildet sind, welche in Längsrichtung parallel zueinander angeordnet sind und miteinander in Verbindung stehen. Die Anschlussbohrungen für die Injektoren sind dabei in einem zwischen den beiden Längsbohrungen vorgesehenen Verbindungsbereich angeordnet, welcher sattelförmig ausgebildet ist. Dadurch können am übergangsbereich zwischen der Längsbohrung und der Anschlussbohrung günstige Spannungsverhältnisse erzeugt werden. Allerdings weist dieser Kraftstoffhochdruckspeicher aufgrund der parallelen Anordnung der beiden Längsbohrungen eine relativ große Breite auf. Desweiteren ist die Herstellung der zwei parallelen Bohrungen z.B. mittels Tieflochbohren sehr aufwendig.

Aus der DE 199 48 338 A1 ist weiterhin ein Kraftstoffhochdruckspeicher bekannt, bei dem der Grundkörper im Bereich der Anschlussbohrung plastisch nach innen verformt wird. Hierzu wird ein steifes Innenrohr mit einer kalottenförmigen Vertiefung so in den Grundkörper positioniert, dass sich die kalottenförmige Vertiefung genau im Bereich einer Anschlussbohrung befindet. Durch Verpressen des Grundkörpers im Bereich der Anschlussbohrung wird der rohrförmige Grundkörper in die kalottenförmige Vertiefung des Innenrohrs gedrückt. Für jede Anschlussbohrung wird dabei eine eigene kalottenförmige Vertiefung in den Grundkörper eingebracht. Durch die kalottenförmige Vertiefung wird der Bereich der größten Zugspannung aus dem Bereich der Verschneidung genommen, was sich günstig auf die Druckdauerfestigkeit des Kraftstoffhochdruckspeichers auswirkt. Das steife Innenrohr verbleibt nach dem Pressvorgang im Grundkörper.

Es ist daher Aufgabe der vorliegenden Erfindung, bei einfacher und kostengünstiger Herstellbarkeit einen Kraftstoffhochdruckspeicher für ein Speichereinspritzsystem bereitzustellen, welcher bei einem kompakten Aufbau eine verbesserte Hochdruckfestigkeit aufweist.

Diese Aufgabe wird durch einen Kraftstoffhochdruckspeicher mit den Merkmalen des unabhängigen Anspruches 1 gelöst. Die abhängigen Ansprüche zeigen vorteilhafte Weiterbildungen der Erfindung.

Der erfindungsgemäße Kraftstoffhochdruckspeicher für ein Speichereinspritzsystem mit den Merkmalen des unabhängigen Anspruchs 1 ist besonders kompakt und platzsparend aufgebaut und weist eine deutlich verbesserte Hochdruckfestigkeit an den Übergangsbereichen zwischen einer länglichen Ausnehmung und den Anschlussbohrungen für Injektoren des Einspritzsystems auf. Der erfindungsgemäße Hochdruckspeicher ist dabei derart aufgebaut, dass eine in einem Grundkörper vorgesehene Längs ausnehmung im Wesentlichen zylinderförmig ausgebildet ist und an ihrem Innenumfang wenigstens einen rippenförmigen Abschnitt aufweist. Die Anschlussbohrungen für die Injektoren münden erfindungsgemäß am rippenförmigen Abschnitt in die Längsausnehmung. Durch die nach innen gerichtete Ausbildung des rippenförmigen Abschnitts in der Längsausnehmung werden dabei günstige Spannungsverhältnisse inbesondere am Ende des rippenförmigen Abschnitts erhalten, so dass an den Bohrungsverschneidungen die Spannungen reduziert werden können. Der nach Innen vorstehende rippenförmige Ansatz positioniert die Verschneidung somit Richtung Mittelachse der im wesentlichen zylinderförmigen Längsausnehmung, so dass die Tangentialspannungen bzw. Umfangsspannungen an der Verschneidung deutlich geringer sind. Dadurch ist es erfindungsgemäß möglich, dass weniger teuere Materialien für die Hochdruckspeicher verwendet werden können, bzw. dass die Hochdruckspeicher für noch höhere Drücke, verwendbar ist. Insbesondere kann durch die erfindungsgemäße Ausbildung des Hochdruckspeichers auch die Druckpulsfestigkeit weiter gesteigert werden.

Besonders bevorzugt ist der rippenförmige Abschnitt am Innenumfang der Längsausnehmung über die gesamte Länge des Grundkörpers ausgebildet. Dadurch ist es beispielsweise möglich, dass der erfindungsgemäße Hochdruckspeicher aus gezogenen Rohren hergestellt werden kann, wodurch sich eine deutliche Verbilligung der Herstellung im Vergleich mit den bekannten Hochdruckspeichern ergibt.

Gemäß einer bevorzugten Ausgestaltung der vorliegenden Erfindung sind am Innenumfang des Grundkörpers mehrere, zueinander parallel verlaufende rippenförmige Abschnitte gebildet. Dadurch ist es möglich, dass die Anschlussleitungen für die Injektoren oder Zuläufe/Abläufe an unterschiedlichen Stellen am Umfang des länglichen Grundkörpers angeordnet werden können. Dadurch können größere Freiheitsgrade hinsichtlich der Anordnung der Leitungen in den meist beengten Motorräumen von Kraftfahrzeugen erhalten werden.

Besonders bevorzugt sind dabei zwei rippenförmige Abschnitte am Innenumfang gebildet, welche entgegengesetzt zueinander angeordnet sind. Dadurch kann weiter eine verbesserte Steifigkeit des Kraftstoffhochdruckspeichers erreicht werden.

Gemäß einer anderen besonders bevorzugten Ausbildung der vorliegenden Erfindung sind drei rippenförmige Abschnitte am Innenumfang des Grundkörpers gebildet. Die drei rippenförmigen Abschnitte sind dabei zueinander jeweils um 120° versetzt angeordnet. Dadurch kann die Stabilität des Hochdruckspeichers weiter verbessert werden.

Durch die Anordnung von mehreren rippenförmigen Abschnitten am Innenumfang des Grundkörpers kann weiterhin erreicht werden, dass, abhängig von der Anzahl der rippenförmigen Abschnitte, mehrere Anschlussbohrungen in einer Schnittebene, d.h. in einer Höhe in Längsrichtung des Grundkörpers, angeordnet werden können.

Vorzugsweise ist am Übergang zwischen der Anschlussbohrung und dem rippenförmigen Abschnitt ein spitzer Winkel gebildet. Dadurch können die Belastungen sehr gering gehalten werden.

Um besonders günstige Spannungsverhältnisse, d.h. sehr geringe Spannungen, an der Bohrungsverschneidung zwischen der Längsausnehmung und den Anschlussbohrungen zu erhalten, sind die rippenförmigen Abschnitte vorzugsweise abgerundet ausgebildet. Besonders bevorzugt ist dabei das vorstehende Ende der rippenförmigen Abschnitte im Schnitt halbkreisförmig ausgebildet, wobei die Anschlussbohrung durch den am weitesten vorstehenden Bereich des rippenförmigen Abschnitts geführt ist.

Nachfolgend wird die Erfindung anhand von bevorzugten Ausführungsbeispielen in Verbindung mit der Zeichnung beschrieben. In der Zeichnung ist:
- Figur 1: eine schematische Schnittansicht eines Kraftstoffhochdruckspeichers gemäß einem ersten Ausführungsbeispiel der vorliegenden Erfindung;
- Figur 2: eine schematische Schnittansicht eines Kraftstoffhochdruckspeichers gemäß einem zweiten Ausführungsbeispiel der vorliegenden Erfindung;
- Figur 3: eine schematische Längsschnittansicht eines Kraftstoffhochdruckspeichers gemäß dem Stand der Technik und
- Figur 4: eine Schnittansicht entlang der Linie A-A des Kraftstoffhochdruckspeichers gemäß dem Stand der Technik von Figur 3.

Nachfolgend wird unter Bezugnahme auf Figur 1 ein erstes Ausführungsbeispiel gemäß der vorliegenden Erfindung beschrieben.

Wie in Figur 1 gezeigt, besteht der Kraftstoffhochdruckspeicher aus einem Grundkörper 1, welcher länglich ausgebildet ist und von dem mehrere Anschlussbohrungen 2 abgehen, welche zu Injektoren an einzelnen Zylindern einer Brennkraftmaschine führen. Der Grundkörper 1 ist dabei mit einer inneren Längsbohrung 3 ausgebildet, welche im Wesentlichen zylinderförmig ausgebildet ist. Am Innenumfang der Längsbohrung 3 ist dabei ein rippenförmiger Abschnitt 4 gebildet, welcher über die gesamte Länge des Grundkörpers 1 verläuft. Der Radius R der im Wesentlichen zylinderförmigen Bohrung ist dabei derart gewählt, dass das notwendige Speichervolumen trotz der Volumenreduktion durch den nach innen gerichteten rippenförmigen Abschnitt 4 bereitgestellt wird.

Wie aus Figur 1 ersichtlich ist, ist die Anschlussbohrung 2 dabei derart am Grundkörper 1 angeordnet, dass die Anschlussbohrung 2 durch den rippenförmigen Abschnitt 4 geführt ist und die Bohrungsverschneidung zwischen der Längsbohrung 3 und der Anschlussbohrung 2 am Ende des rippenförmigen Abschnitts 4 angeordnet ist. Der rippenförmige Abschnitt 4 ist dabei derart gebildet, dass sein Ende im Schnitt einen Halbkreis beschreibt, so dass sich am Schnittpunkt, d.h. Übergangsbereich, zwischen der Bohrung 2 und dem rippenförmigen Abschnitt 4 ein spitzer Winkel α ergibt.

Durch die Anordnung der Anschlussbohrung 2 am rippenförmigen Abschnitt 4 wird eine günstige Spannungsverteilung erreicht, da der im Grundkörper 1 herrschende Druck von beiden Seiten auf den rippenförmigen Abschnitt 4 wirkt, so dass die resultierenden Kräfte an der Bohrungsverschneidung deutlich reduziert sind. Bedeutsam ist ebenfalls, dass der Einfluss der Tangentialspannung bzw. Umfangsspannung der Längsbohrungen an der Verschneidung geringer ist. Dadurch wird die Gefahr einer Rissbildung am Übergangsbereich zwischen der Anschlussbohrung 2 und der Längsbohrung 3 deutlich reduziert. Somit kann der erfindungsgemäße Hochdruckspeicher insbesondere für die in naher Zukunft zu erwartenden höheren Drücke bei Kraftstoffeinspritzsystemen eingesetzt werden bzw. es können kostengünstigere Materialien mit geringerer Hochdruckfestigkeit für die Kraftstoffhochdruckspeicher verwendet werden.

Nachfolgend wird unter Bezugnahme auf Figur 2 ein Kraftstoffhochdruckspeicher gemäß einem zweiten Ausführungsbeispiel der vorliegenden Erfindung beschrieben. Gleiche bzw. funktional gleiche Teile sind dabei mit den gleichen Bezugszeichen wie im ersten Ausführungsbeispiel bezeichnet.

Wie in Figur 2 gezeigt, umfasst der Kraftstoffhochdruckspeicher gemäß dem zweiten Ausführungsbeispiel ebenfalls einen länglichen Grundkörper 1, in welchem eine durchgehende Längsausnehmung 3 ausgebildet ist.

Im Gegensatz zum ersten Ausführungsbeispiel sind im zweiten Ausführungsbeispiel drei rippenförmige Abschnitte 4, 5, 6 am Innenumfang der Längsausnehmung 3 gebildet. Wie in Figur 2 gezeigt, sind die drei rippenförmigen Abschnitte 4, 5, 6 dabei um jeweils 120° um den Innenumfang der im Wesentlichen zylinderförmigen Längsausnehmung 3 angeordnet. Die rippenförmigen Abschnitte 4, 5, 6 stehen in die Längsausnehmung 3 vor und sind an ihrem Ende abgerundet gebildet.

Wie in Figur 2 gezeigt, ist eine erste Anschlussbohrung 2 derart angeordnet, dass die Bohrungsverschneidung mit der Längsausnehmung 3 am ersten rippenförmigen Abschnitt 4 angeordnet ist. Eine zweite Anschlussbohrung 7 ist weiterhin durch den zweiten rippenförmigen Abschnitt 5 geführt (vgl. Figur 2). Durch die Anordnung mehrerer rippenförmiger Abschnitte 4, 5, 6 ist es somit möglich, dass die Anschlussbohrungen in Längsrichtung des Grundkörpers 1 auf der gleichen Höhe an unterschiedlichen Positionen am Umfang des Grundkörpers 1 angeordnet werden können. In dem in Figur 2 dargestellten Hochdruckspeicher sind dabei an dem dargestellten Schnitt zwei Anschlussbohrungen 2 und 7 auf gleicher Höhe in Längsrichtung an unterschiedlichen Umfangspositionen der Grundkörpers 1 angeordnet. Dies ermöglicht höhere Freiheitsgrade hinsichtlich der Anordnung der Anschlussbohrungen für die Injektoren bzw.sonstigen Zuleitungen/Ableitungen. Weiterhin ist es dadurch möglich, dass die Gesamtlänge des Grundkörpers 1 im Vergleich mit dem Stand der Technik reduziert werden kann, da mehrere Bohrungen auf gleicher Höhe am Umfang des Grundkörpers 1 verteilt werden können. Der Radius R ist dabei derart gewählt, dass das notwendige Speichervolumen vorhanden ist.

Weiterhin ergibt sich durch die Anordnung von drei gleichmäßig zueinander versetzten rippenförmigen Abschnitten eine besonders hohe Stabilität des erfindungsgemäßen Hochdruckspeichers.

Durch die Anordnung von mehreren gleichmäßig zueinander versetzten rippenförmige Abschnitten 4 am Innenumfang des Grundkörpers, bei die somit im gleichen Winkelabstand zueinander an der Innenfläche der Längsausnehmung angeordnet sind, ergibt sich eine hohe Stabilität und eine gute Ziehbarkeit des Kraftstoffrohres.

Die benötigten radialen Anschlussbohrungen 2,7 können dabei nach Bedarf in einer oder mehreren zueinander versetzten rippenförmigen Abschnitten 4 eingebracht sein, so dass radiale Anschlussbohrungen 2, 7 in einem Winkelabstand WA von Vielfachen k von (360°/n) (n=Anzahl der rippenförmigen Abschnitte) eingebracht sein können: $WA = k * 360 ⁢ ° / n$

Bevorzugt ragt der rippenförmige Abschnitt 4,5 im Vergleich zur im zylindrisch gedachten Innenfläche der Längsausnehmung um einen Abstand D von mehr als 2mm nach innen, wodurch eine hohe Stabilität und geringe Eigenspannungen bei Hochdruck von 1000 bis 2500 bar im Kraftstoffverteiler erzielt wird, bei einem Innendurchmesser der Innenfläche von 7 bis 15mm.

Ansonsten entspricht das zweite Ausführungsbeispiel dem ersten Ausführungsbeispiel, so dass auf die dort gegebene Beschreibung verwiesen werden kann.

Somit betrifft die vorliegende Erfindung einen Kraftstoffhochdruckspeicher für ein Speichereinspritzsystem von Brennkraftmaschinen mit einem Grundkörper 1, umfassend eine Längsausnehmung 3, von welcher mehrere Anschlussbohrungen 2, 7 abgehen. Dabei ist die Innenfläche der Längsausnehmung 3 im Wesentlichen zylinderförmig ausgebildet, wobei am Innenumfang der Längsausnehmung 3 wenigstens ein rippenförmiger Abschnitt 4 gebildet ist, in welchen eine Anschlussbohrung 2 in die Längsausnehmung 3 mündet.

## Patentansprüche

1. Kraftstoffhochdruckspeicher für ein Speichereinspritzsystem von Brennkraftmaschinen mit einem Grundkörper (1) mit einer Längsausnehmung (3), dessen Innenfläche im Wesentlichen zylinderförmig ausgebildet ist und von welcher mehrere Anschlussbohrungen (2) abgehen,
**dadurch gekennzeichnet, dass** an der Innenfläche der Längsausnehmung wenigstens ein rippenförmiger Abschnitt (4) gebildet ist, in welchen die Anschlussbohrungen (2) in die Längsausnehmung (3) münden.

2. Kraftstoffhochdruckspeicher nach Anspruch 1, **dadurch gekennzeichnet, dass** der rippenförmige Abschnitt (4) über die gesamte Länge des Grundkörpers (1) verläuft.

3. Kraftstoffhochdruckspeicher nach Anspruch 1 oder 2, **dadurch gekennzeichnet, dass** mehrere rippenförmige Abschnitte (4, 5, 6) am Innenumfang des Grundkörpers (1) gebildet sind.

4. Kraftstoffhochdruckspeicher nach Anspruch 3, **dadurch gekennzeichnet, dass** zwei rippenförmige Abschnitte am Innenumfang des Grundkörpers (1) gebildet sind, welche entgegengesetzt zueinander angeordnet sind.

5. Kraftstoffhochdruckspeicher nach Anspruch 3, **dadurch gekennzeichnet, dass** drei rippenförmige Abschnitte (4, 5, 6) am Innenumfang des Grundkörpers (1) gebildet sind, welche zueinander um jeweils 120° versetzt angeordnet sind.

6. Kraftstoffhochdruckspeicher nach einem der vorhergehenden Ansprüche, **dadurch gekennzeichnet, dass** am Übergang zwischen der Anschlussbohrung (2) und dem rippenförmigen Abschnitt (4) ein spitzer Winkel (α) gebildet ist.

7. Kraftstoffhochdruckspeicher nach einem der vorhergehenden Ansprüche, **dadurch gekennzeichnet, dass** der Endbereich der rippenförmigen Abschnitte (4, 5, 6) abgerundet ausgebildet ist.

8. Kraftstoffhochdruckspeicher nach Anspruch 7, **dadurch gekennzeichnet, dass** der Endbereich der rippenförmigen Abschnitte (4, 5, 6) im Schnitt halbkreisförmig ausgebildet ist.

9. Kraftstoffhochdruckspeicher nach einem der vorhergehenden Ansprüche, **dadurch gekennzeichnet , dass** der Kraftstoffhochdruckspeicher aus einem gezogenen Rohr hergestellt ist.

10. Kraftstoffhochdruckspeicher nach einem der vorhergehenden Ansprüche, **dadurch gekennzeichnet, dass** der rippenförmige Abschnitt im Vergleich zur zylindrisch gedachten Innenfläche der Längsausnehmung (3) um einen Abstand (D) von mehr als 2mm nach innen ragt.

11. Kraftstoffhochdruckspeicher nach Anspruch 3, **dadurch gekennzeichnet, dass** mehrere rippenförmige Abschnitte (4, 5, 6) am Innenumfang des Grundkörpers (1) gebildet sind, welche im gleichen Winkelabstand zueinander an der Innenfläche der Längsausnehmung angeordnet sind.

12. Kraftstoffhochdruckspeicher nach einem der vorhergehenden Ansprüche, **dadurch gekennzeichnet, dass** der Kraftstoffhochdruckspeicher mindestens zwei radiale Anschlußohrungen (2, 7) aufweist, die in einem Winkelabstand (WA) von Vielfachen k von 360° dividiert durch die Anzahl n der rippenförmigen Abschnitte (4,5) eingebracht sind.

## Claims

1. High-pressure fuel reservoir for a reservoir injection system of internal combustion engines having a base body (1) with a longitudinal recess (3), the inner surface of which is essentially embodied in the shape of a cylinder and from which there branch off a plurality of connection bores (2),
**characterised in that** at least one rib-shaped section (4) is formed on the inner surface of the longitudinal recess, in which rib-shaped section the connection bores (2) lead into the longitudinal recess (3).

2. High-pressure fuel reservoir according to claim 1,
**characterised in that** the rib-shaped section (4) extends over the entire length of the base body (1).

3. High-pressure fuel reservoir according to claim 1 or 2,
**characterised in that** a plurality of rib-shaped sections (4, 5, 6) are formed on the inner circumference of the base body (1).

4. High-pressure fuel reservoir according to claim 3,
**characterised in that** two rib-shaped sections are formed on the inner circumference of the base body (1) and are disposed opposite to each other.

5. High-pressure fuel reservoir according to claim 3,
**characterised in that** three rib-shaped sections (4, 5, 6) are formed on the inner circumference of the base body (1) and are each disposed offset at 120° with respect to one another.

6. High-pressure fuel reservoir according to one of the preceding claims, **characterised in that** an acute angle (α) is formed at the transition between the connection bore (2) and the rib-shaped section (4).

7. High-pressure fuel reservoir according to one of the preceding claims, **characterised in that** the end area of the rib-shaped sections (4, 5, 6) is embodied as rounded off.

8. High-pressure fuel reservoir according to claim 7,
**characterised in that** the end area of the rib-shaped sections (4, 5, 6) is embodied as semicircular in section.

9. High-pressure fuel reservoir according to one of the preceding claims, **characterised in that** the high-pressure fuel reservoir is manufactured from a drawn tube.

10. High-pressure fuel reservoir according to one of the preceding claims, **characterised in that** the rib-shaped section projects inwards by a distance (D) of more than 2mm compared to the cylindrically conceived inner surface of the longitudinal recess (3).

11. High-pressure fuel reservoir according to claim 3,
**characterised in that** a plurality of rib-shaped sections (4, 5, 6) are formed on the inner circumference of the base body (1), which sections are disposed at the same angular distance with respect to one another on the inner surface of the longitudinal recess.

12. High-pressure fuel reservoir according to one of the preceding claims, **characterised in that** the high-pressure fuel reservoir has at least two radial connection bores (2, 7) which are introduced at an angular distance WA of multiples k of 360° divided by the number n of rib-shaped sections (4, 5).

## Revendications

1. Accumulateur haute pression pour carburant pour un système d'injection à accumulateur de moteur à combustion interne, comportant un corps de base (1) présentant un évidement longitudinal (3) dont la surface intérieure est réalisée essentiellement avec une forme cylindrique et d'où partent plusieurs alésages de raccordement (2),
**caractérisé en ce que**, sur la surface intérieure de l'évidement longitudinal, est réalisé au moins un segment en forme de nervure (4), dans lesquels les alésages de raccordement (2) débouchent dans l'évidement longitudinal (3).

2. Accumulateur haute pression pour carburant suivant la revendication 1, **caractérisé en ce que** le segment en forme de nervure (4) s'étend sur toute la longueur du corps de base (1).

3. Accumulateur haute pression pour carburant suivant la revendication 1 ou 2, **caractérisé en ce que** plusieurs segments en forme de nervure (4, 5, 6) sont réalisés sur le contour intérieur du corps de base (1).

4. Accumulateur haute pression pour carburant suivant la revendication 3, **caractérisé en ce que** deux segments en forme de nervure sont réalisés sur le contour intérieur du corps de base (1) et sont disposés en face l'un de l'autre.

5. Accumulateur haute pression pour carburant suivant la revendication 3, **caractérisé en ce que** trois segments en forme de nervure (4, 5, 6) sont réalisés sur le contour intérieur du corps de base (1), lesquels sont disposés décalés chacun de 120° les uns par rapport aux autres.

6. Accumulateur haute pression pour carburant suivant l'une des revendications précédentes, **caractérisé en ce qu'**un angle aigu (α) est réalisé au point de transition entre l'alésage de raccordement (2) et le segment en forme de nervure (4).

7. Accumulateur haute pression pour carburant suivant l'une des revendications précédentes, **caractérisé en ce que** la zone d'extrémité des segments en forme de nervure (4, 5, 6) est réalisée arrondie.

8. Accumulateur haute pression pour carburant suivant la revendication 7, **caractérisé en ce que** la zone d'extrémité des segments en forme de nervure (4, 5, 6) est réalisée en coupe en forme de demi-cercle.

9. Accumulateur haute pression pour carburant suivant l'une des revendications précédentes, **caractérisé en ce que** l'accumulateur haute pression pour carburant est réalisé à partir d'un tube étiré.

10. Accumulateur haute pression pour carburant suivant l'une des revendications précédentes, **caractérisé en ce que** le segment en forme de nervure dépasse, par rapport à la surface intérieure supposée cylindrique, d'une distance (D) de plus de 2 mm vers l'intérieur.

11. Accumulateur haute pression pour carburant suivant la revendication 3, **caractérisé en ce que** plusieurs segments en forme de nervure (4, 5, 6) sont réalisés sur le contour intérieur du corps de base (1), lesquels sont disposés avec le même écart angulaire, les uns par rapport aux autres, sur la surface intérieure de l'évidement longitudinal.

12. Accumulateur haute pression pour carburant suivant l'une des revendications précédentes, **caractérisé en ce que** l'accumulateur haute pression pour carburant présente au moins deux alésages de raccordement radiaux (2, 7), qui sont implantés à une distance angulaire (WA) de k fois 360° divisé par le nombre n des segments en forme de nervure (4, 5).
